# EUROPÄISCHE PATENTSCHRIFT

(11) **EP 0 495 359 B1**
(45) Veröffentlichungstag und Bekanntmachung des Hinweises auf die Patenterteilung: **02.08.1995**
(21) Anmeldenummer: 92100081.6
(22) Anmeldetag: 04.01.1992
(51) Int. Cl.: H01R 13/514, H01R 25/00

(54) **Steckdosenbox**
Electrical receptable box
Boîtier des prises de courant

(30) Priorität: 16.01.1991 DE 4101092
(43) Veröffentlichungstag der Anmeldung: 22.07.1992
(73) Patentinhaber: A. & H. Meyer GmbH Leuchten und Büroelektrik, 32694 Dörentrup (DE)
(72) Erfinder: Meyer, Horst, D-32694 Dörentrup (DE)
(74) Vertreter: Hanewinkel, Lorenz, Dipl.-Phys.

(56) Entgegenhaltungen:
- EP-A- 0 379 662
- AT-B- 308 877
- AT-B- 374 977
- DE-A- 3 812 538

## Beschreibung

Die Erfindung bezieht sich auf eine Steckdosenbox mit einem aus einem Bodendeckel und einem damit lösbar verbundenen, haubenförmigen Oberteil gebildeten, langgestreckten Gehäuse aus Kunststoff, wobei an dem Oberteil gegenüber demselben vorstehende Steckvorrichtungstragplatten in Topf- oder Plattenform für in dem Gehäuse angeordnete, durch Installationsverdrahtung mit mindestens einem Steckverbinder elektrisch verbundene Steckdosen und/oder Schalter und/oder Sicherheitsgeräteträger und/oder Kommunikationseinsätze angeformt und die überstehenden Steckvorrichtungsplatten von einem verrasteten Abdeckrahmen umfasst sind, und unter den Steckvorrichtungsplatten Kontaktsteine mit ihren Schutzkontakten und Kontaktbuchsen in Längs- und/oder Querrichtung auf dem Bodendeckel versetzbar fixiert sind.

Aus der AT-B-374 977 ist eine Steckdosenbox bekannt geworden, bei der in dem schalenförmigen Oberteil Steckereinführungstöpfe einstückig angeformt und unterhalb dieser Steckereinführungstöpfe Steckdosen-Einsätze (Kontaktsteine) angeordnet sind, welche mittels an der Unterseite des Oberteiles angeformte und in entsprechende Ausnehmungen der Steckdosen-Einsätze eingreifende Zapfen lagemäßig arretiert und durch Schrauben oder Niete zum Verbinden von Gehäuse-Ober- und Unterteil in der Steckdosenbox festgelegt werden.

Die Zapfen und Ausnehmungen sind dabei so aufeinander abgestimmt, daß nur eine bestimmte Einsetzlage aller Steckdosen-Einsätze in der Steckdosenbox möglich ist.

Weiterhin ist aus der EP-A-0 379 662 eine Steckdosenbox bekannt, bei der die Steckdosen mit ihren Töpfen als separate Bauteile in Aussparungen des haubenförmigen Oberteiles eingesetzt und durch einen verrastbaren Abdeckrahmen oder durch Schrauben in der Steckdosenbox lagefixiert sind. Auf dem Bodendeckel sind Stromleiter und Erdleiter in Streifenform festgelegt, mit denen die Steckdosen mit Kontaktfahnen und einem Erdungskontakt in mehreren axial verdrehten Einsatzstellungen kontaktierbar sind.

Aufgabe der Erfindung ist, ausgehend von diesem letztgenannten Stand der Technik eine Steckdosenbox dahingehend zu verbessern, daß die Kontaktsteine durch einfache und kostengünstig an den Steckdosenboxen-Gehäuseteilen herstellungsmäßig vorsehbare Steckverbindungsmittel in mehreren axial verdrehten Einsatzstellungen in der Steckdosenbox ohne zusätzliche Befestigungsmittel mit wenigen Handgriffen fixierbar sind.

Diese Aufgabe wird erfindungsgemäß durch die kennzeichnenden Merkmale des Patentanspruches 1 gelöst. Die sich daran anschließenden Unteransprüche beinhalten Gestaltungsmerkmale, welche vorteilhafte und förderliche Weiterbildungen der Aufgabenlösung darstellen.

Bei der Steckdosenbox gemäß der Erfindung sind die Kontaktsteine durch herstellungsmäßig am Bodendeckel oder den topfförmigen Steckvorrichtungstragplatten des Oberteiles angeformte und in mantelseitige Ausnehmungen der Kontaktsteine eingreifende Fixierteile in mehreren axial verdrehten Einsatzstellungen in der Steckdosenbox lagearretiert. Die Kontaktsteine werden in der gewünschten Stellung auf den Bodendeckel zwischen die bodendeckelseitigen Fixierteile gesteckt oder mit ihren mantelseitigen Ausnehmungen zwischen die Fixierteile des Oberteiles gesteckt, so daß sie mit wenigen Handgriffen in der gewünschten Stellung arretiert und Bodendeckel zwischen die bodendeckelseitigen Fixierteile gesteckt oder mit ihren mantelseitigen Ausnehmungen zwischen die Fixierteile des Oberteiles gesteckt, so daß sie mit wenigen Handgriffen in der gewünschten Stellung arretiert und ohne zusätzliche Befestigungsmittel zwischen Bodendeckel und den topfförmigen Steckvorrichtungstragplatten festgelegt sind.

In diese leistenförmige Steckdosenbox lassen sich alle gängigen Steckdosen nach Europa-Norm und Schutzkontaktsteckdosen einfach einsetzen und durch die angeformten Fixierteile lagefestsetzen und sind einfach in der Installationsverdrahtung.

Die Kontakte der Steckdosen sind wahlweise in Längs- und Querrrichtung oder in Diagonalrichtung oder anderen Zwischengraden der Steckdosenbox anzuordnen, was bei der Anformung der Steckvorrichtungstragplatten festgelegt wird und wobei dann entsprechend die Kontaktsteine verdreht in der Box durch die Fixiermittel festgesetzt werden; hierdurch ist eine variable Einsteckart für die Stecker ermöglicht.

Weiterhin lassen sich der/die Steckverbinder und/oder die Kontaktsteine herstellungsmäßig in einfacher und kostengünstiger Weise auf dem Bodenteil der Steckdosenbox anformen und mit herkömmlichen Kontakten ausrüsten.

Die Steckvorrichtungstragplatten in Topf- oder Plattenform sind in einfacher und kostengünstiger Weise an das Oberteil angeformt und werden an ihrem über das Oberteil vorstehenden Rand von einem aufgeclipten Abdeckrahmen bündig umgriffen und abgedeckt.

Diese Steckdosenbox bildet eine Hohlwanddose für die Aufnahme der verschiedenen elektrischen Einrichtungen und den unterschiedlichen Einsatz in Industrie, Büro, Haushalt o. dgl.

Auf den Zeichnungen ist ein Ausführungsbeispiel der Erfindung dargestellt. Es zeigt:
- Fig. 1: eine perspektivische Darstellung einer Steckdosenbox mit mehreren Steckdosen mit in Quer- und Längsrichtung der Steckdosenbox angeordneten Kontakten,
- Fig. 2: eine perspektivische Darstellung einer Steckdosenbox mit einer Steckdose, einem Kommunikationseinsatz und einer Sicherheitsgeräteträger,
- Fig. 3: einen Längsschnitt der auseinandergenommenen, aus einem Bodendeckel, einem haubenförmigen Oberteil mit angeformten Steckvorrichtungstragplatten und einem Abdeckrahmen bestehenden Steckdosenbox,
- Fig. 4: eine Draufsicht auf den Bodendeckel mit darauf fixierten Kontaktsteinen und Steckverbindern, wobei die Kontaktsteine mit ihren Kontakten um 90 Grad gegeneinander verdreht angeordnet sind,
- Fig. 5: eine Draufsicht auf den Bodendeckel ohne Kontaktsteine, jedoch mit angeformten Fixierteilen für die verdrehbare Anordnung der Kontaktsteine,
- Fig. 6: einen Schnitt durch einen Teil des Bodendeckels mit einem darauf fixierten Kontaktstein,
- Fig. 7: einen Längsschnitt durch die gesamte, zusammengebaute Steckdosenbox in der linken Hälfte als Einbaubox und in der rechten Hälfte als Aufstellbox.

Die Steckdosenbox weist ein aus einem Bodendeckel (Bodenteil) (1) und einem damit lösbar verbundenen, haubenförmigen Oberteil (2) gebildetes, langgestrecktes Gehäuse aus Kunststoff auf, in dem eine oder mehrere Steckdosen (3) und/oder Schalter und/oder Sicherheitsgeräteträger (4) und/oder Kommunikationseinsätze (5) und mindestens ein damit durch Installationsverdrahtung elektrisch verbundener Steckverbinder (6) angeordnet sind. Die Steckdosen (3) und/oder Sicherheitsgeräteträger (4) und/oder Kommunikationseinsätze (5) sind zugangsseitig von einem am Oberteil (2) lösbar gehaltenen Abdeckrahmen (7) umgeben.

An dem Oberteil (2) sind die Steckvorrichtungstragplatten (8,9) in Topf- oder Plattenform der Steckdosen (3) und/oder Sicherheitsgeräteträger (4) und/oder Kommunikationseinsätze (5)angeformt und diese mit dem Oberteil (2) einstückigen Steckvorrichtungstragplatten (8,9) werden von dem damit verrasteten Abdeckrahmen (7) umfaßt.

Die topfförmigen Steckvorrichtungstragplatten (8) sind mit ihren bodenseitigen Durchstecklöchern (10) für die Stecker-Kontaktstifte und mantelseitigen Durchbrüchen (11) für die Schutzkontakte (12) der Kontaktsteine (13) in Längs- und/oder Querrichtung angeordnet am Oberteil (2) angeformt und die Kontaktsteine (13) mit ihren Kontaktbuchsen (14) entsprechend auf dem Bodendeckel (1) fixiert.

Die Kontaktsteine (13) lassen sich mit ihren Kontaktbuchsen (14) und Schutzkontakten (12) vorzugsweise um 90 Grad versetzbar (verdrehbar) auf dem Bodendeckel (1) anordnen und werden durch auf dem Bodendeckel (1) und/oder an den topfförmigen Steckvorrichtungstragplatten (8) angeformten, in mantelseitige Ausnehmungen (15) der Kontaktsteine (13) eingreifenden Fixierteilen (16) in Form von Stiften, Stegen, Domen o. dgl. lagearretiert.

Die Anordnung der Kontaktsteine (13) mit ihren Kontaktbuchen (14) und Schutzkontakten (12) kann auf jedem beliebigen Winkel zwischen einem 90-Grad-Winkel zwischen der Längs- und Querachse der Steckdosenbox vorgenommen sein, z.B. auf 15°, 25°,35°, 45°, 55°, 60° usw. zu einer der beiden vorgenannten Achsen.

Dabei sind auf dem Bodendeckel (1) oder an der Steckvorrichtungstragplatte (8) für jeden Kontaktstein (13) vier auf dem Kontaktstein-Umfang um 90 Grad gegeneinander versetzt angeordnete Fixierteile (16) angeformt.

In bevorzugter Weise sind auf dem Bodendeckel (1) ein oder mehrere Steckverbinder (6) aus Kunststoff einstückig angeformt, in die dann Kontaktstifte oder -buchsen eingesetzt werden.

An den Außenseiten der am Oberteil (2) angeformten Steckvorrichtungstragplatten (8,9) sind herstellungsseitig Rastaussparungen (17) für Rastclipse (18) des Abdeckrahmens (7) ausgeformt, wobei diese Rastclipse (18) ebenfalls einstückig in Hakenform an den Abdeckrahmen (7) angeformt sind.

Der Abdeckrahmen (7) kann direkt auf der Oberseite des Oberteiles (2) aufliegen (rechte Hälfte Figur 7), wobei dann die Steckdosenbox eine Aufstellbox oder eine an einer Fläche (Wandung) festlegbare Box bildet.

Weiterhin kann um die Steckvorrichtungstragplatten (8,9) ein sich vom Oberteil (2) abhebender Kragen (19) angeformt sein, der den Abdeckrahmen (7) unter Bildung eines Spaltes (20) mit Abstand zur Oberseite des Oberteiles (2) hält (linke Hälfte Fig. 7), wobei dann die Steckdosenbox eine Einbaubox bildet und in diesen Spalt (2O) eine Verkleidungswandung eingreifen kann; hierfür läßt sich der Abdeckrahmen (7) an seinen Längenenden mit einem anformten Lappen (7a) ausstatten.

Fig. 1 zeigt die Steckdosenbox mit an dem Oberteil (2) angeformten topfförmigen Steckvorrichtungstragplatten (8) für die Steckdosen (3), wobei hierbei die Kontaktstift-Durchstecklöcher (10) wechselweise um 90 Grad gegeneinander versetzt angeordnet sind und somit in Längs- und Querrichtung der Steckdosenbox beliebig liegen können, je nach Bedarf oder Wunsch.

Dementsprechend sind, wie Fig.4 zeigt, die Kontaktsteine (13) mit ihren Kontaktbuchsen (14) auf dem Bodendeckel (1) fixiert. Aus Fig. 4 ist deutlich zu erkennen, daß einzelne Kontaktsteine (13) mit ihren Kontaktbuchsen (14) in Längsrichtung und andere in Querrichtung auf dem Bodendeckel (1) verdreht angeordnet und durch die Fixierstifte (16) in der jeweils eingesetzten Stellung arretiert sind.

Fig. 2 zeigt eine Steckdosenbox mit einer an dem Oberteil (2) angeformten topfförmigen Steckvorrichtungstragplatte (8), wobei hierbei die Kontakt-Durchstecklöcher (10) sowohl in Längs- als auch in Querrichtung liegen können und zwei angeformten plattenförmigen Steckvorrichtungstragplatten (9) für die Aufnahme eines Kommunikationseinsatzes (5) (z.B. Telefonanschlußdose, Computersteckdose) und eines Sicherheitsgerätes (4) (z.B. Störschutzfilter, Sicherung).

Alle anformten Steckvorrichtungstragplatten (8,9) jeder Steckdosenbox werden von einem gemeinsamen, aufgeclipsten Abdeckrahmen (7) umfaßt.

In Fig. 3 sind in vollen Linien die auf dem Bodendeckel (1) angeformten, stiftförmigen Fixierteile (16) und in strichpunktierten Linien die an den Steckvorrichtungstragplatten (8) angeformten, stiftförmigen Fixierteile (16) deutlich erkennbar, welche in die mantelseitigen Aussparungen (15) der auf dem Bodendeckel (1) in der gewünschten oder vom Oberteil (2) vorgegebenen Stellung ihrer Kontaktbuchsen (14) angeordneten Kontaktsteine (13) eingreifen.

In bevorzugter Weise sind in beiden Längenenden auf dem Bodendeckel (1) je ein Steckverbinder (6) einstückig angeformt, der über seine Kontakte elektrisch mit den Kontaktsteinen (13) bzw. den Kommunikationseinsätzen (5) und Sicherheitsgeräten (4) verdrahtet ist. Dabei zeigt das Oberteil (2) zum Zugang an jeden Steckverbinder (6) stirnseitig eine Aussparung (21).

Mit 22 ist in Fig. 3 und 7 ein jedem Steckverbinder (6) zugeordneter Zugentlaster bezeichnet, der mit dem angekuppelten Stecker oder Kupplungsbuchse zusammenwirkt.

Bodendeckel (1) und Oberteil (2) werden in bekannter Weise durch Schrauben verbunden, die durch und in angeformte Schraubkanäle (23) von Bodendeckel (1) und Oberteil (2) eingreifen.

## Patentansprüche

1. Steckdosenbox mit einem aus einem Bodendeckel (1) und einem damit lösbar verbundenen, haubenförmigen Oberteil (2) gebildeten, langgestreckten Gehäuse aus Kunststoff, wobei an dem Oberteil (2) gegenüber demselben vorstehende Steckvorrichtungstragplatten (8, 9) in Topf- oder Plattenform für in dem Gehäuse angeordnete, durch Installationsverdrahtung mit mindestens einem Steckverbinder (6) elektrisch verbundene Steckdosen (3) und/oder Schalter und/oder Sicherheitsgeräteträger (4) und/oder Kommunikationseinsätze (5) angeformt und die überstehenden Steckvorrichtungsplatten (8, 9) von einem verrasteten Abdeckrahmen (7) umfasst sind, und unter den Steckvorrichtungsplatten (8, 9) Kontaktsteine (13) mit ihren Schutzkontakten (12) und Kontaktbuchsen (14) in Längs- und/oder Querrichtung auf dem Bodendeckel (1) versetzbar fixiert sind, dadurch gekennzeichnet, daß die Kontaktsteine (13) durch auf dem Bodendeckel (1) und/oder an den topfförmigen Steckvorrichtungstragplatten (8) angeformte, in mantelseitige Ausnehmungen (15) der Kontaktsteine (13) eingreifende Fixierteile (16) in Form von Stiften, Stegen, Domen o. dgl. lagearretiert sind.

2. Steckdosenbox nach Anspruch 1, dadurch gekennzeichnet, daß auf dem Bodendeckel (1) oder an den Steckvorrichtungstragplatten (8) für jeden Kontaktstein (13) vier auf dem Kontaktstein-Umfang um 90 Grad gegeneinander versetzt angeordnete Fixierteile (16) angeformt sind.

3. Steckdosenbox nach Anspruch 1 und 2, dadurch gekennzeichnet, daß auf dem Bodendeckel (1) ein oder mehrere Steckverbinder (6) einstückig angeformt sind.

4. Steckdosenbox nach einem der Ansprüche 1 bis 3, dadurch gekennzeichnet, daß an den Außenseiten der über das Oberteil (2) hinausragenden Steckvorrichtungstragplatten (8, 9) herstellungsseitig Rastaussparungen (17) für Rastclipse (18) des Abdeckrahmens (7) ausgeformt sind.

## Claims

1. Socket-outlet box having an elongate plastics housing constituted by a bottom cover (1) and a hood-type top section (2) joined thereto in removable manner, there being formed on the top section (2), and protruding in relation thereto, plug and socket-outlet mounting plates (8, 9) in the shape of pots or plates, for socket outlets (3) and/or switches and/or safety equipment carriers (4) and/or communication inserts (5) arranged in the housing and electrically connected to at least one plug-in connector by distribution wiring, and the salient plug and socket-outlet mounting plates (8, 9) being encompassed by a locked-on cover frame (7), and there being displaceably fixed lengthways and/or widthways on the bottom cover (1), beneath the plug and socket-outlet mounting plates (8, 9), contact bricks (13) with their earthing contacts (12) and contact tubes (14), characterised in that the contact bricks (13) are locked in position by locating elements (16) in the form of pins, crosspieces, domes or the like, which engage in recesses (15) set in the walls of the contact bricks (13) and are formed on the bottom cover (1) and/or on the pot-type plug and socket-outlet mounting plates (8).

2. Socket-outlet box according to claim 1, characterised in that four locating elements (16) are formed on the bottom cover (1) or on the plug and socket-outlet mounting plates (8) for each contact brick (13), and are arranged offset by 90 degrees relative to one another around the circumference of the contact bricks.

3. Socket-outlet box according to claim 1 and 2, characterised in that one or more plug-in connectors (6) are integrally moulded on the bottom cover (1).

4. Socket-outlet box according to any of claims 1 to 3, characterised in that incorporated in the outer faces of the plug and socket-outlet mounting plates (8, 9) which project beyond the top section (2) are manufacturer-produced latching-type recesses (17) for snap-on clips (18) on the cover frame (7).

## Revendications

1. Boîtier de prises de courant avec un carter allongé, formé d'un couvercle de fond (1) et d'une pièce supérieure (2) en forme de calotte, en matière plastique, y reliée amoviblement, la pièce supérieure (2) étant équipée de plaques de support du dispositif d'enfichage (8, 9), faisant saillie par rapport à elle et présentant la forme d'un pot ou de plateforme pour les prises de courant (3) disposées dans le carter et reliées électriquement, par câblage d'instal-lation, à au moins un connecteur multibroches (6) et/ou des commutateurs et/ou des supports d'appareils de sécurité (4) et/ou des inserts de communication (5), et les plaques du dispositif d'enfichage (8, 9) en saillie étant entourées d'un cadre de recouvrement (7) enclenché, et des éléments de contact (13), déplaçables dans le sens longitudinal et/ou transversal, étant fixées avec leurs contacts de protection (12) et leurs douilles de contact (14) sur le couvercle de fond (1),
caractérisé en ce que
les éléments de contact (13) sont positionnés fixement à l'aide de pièces de fixation (16) en forme de pointes, de languettes ou de voûtes ou analogues, formées à partir du couvercle de fond (1) et/ou des plaques de support (8) du dispositif d'enfichage et s'engageant dans des évidements (15), côté manteau, des éléments de contact (13).

2. Boîtier de prises de courant selon la revendication 1,
caractérisé en ce que,
pour chaque élément de contact (13), quatre pièces de fixation (16) sont formées à partir du couvercle de fond (1) ou des plaques de support de dispositif d'enfichage (8) et sont disposés déclaés de 90 degrés par rapport les uns aux autres.

3. boîtier de prises de courant selon les revendications 1 et 2,
caractérisé en ce que
un ou plusieurs connecteurs multibroches (6) sont formés d'une pièce sur le couvercle de fond (1).

4. Boîtier de prises de courant selon l'une des revendication 1 à 3,
caractérisé en ce que,
dans le cadre de la fabrication, des évidements d'arrêt (17) pour les clips d'arrêt (18) du cadre de recouvrement (7) sont formés à partir des cîtés extérieurs des plaques de support du dispositif d'enfichage (8, 9) faisant saillie au-dessus de la pièce supérieure (2).
